# EUROPÄISCHE PATENTSCHRIFT

(11) **EP 1 157 636 B1**
(45) Veröffentlichungstag und Bekanntmachung des Hinweises auf die Patenterteilung: **26.05.2004**
(21) Anmeldenummer: 01110398.3
(22) Anmeldetag: 27.04.2001
(51) Int. Cl.: A47B 88/00

(54) **Befestigungsanordnung**
Fastening assembly
Système de fixation

(30) Priorität: 26.05.2000 DE 10025951
(43) Veröffentlichungstag der Anmeldung: 28.11.2001
(73) Patentinhaber: PAUL HETTICH GMBH & CO., D-32278 Kirchlengern (DE)
(72) Erfinder: Müterthies, Ralf, 32584 Löhne (DE); Schröder, Gerhard, 32549 Bad Oeynhausen (DE)
(74) Vertreter: Dantz, Jan Henning

(56) Entgegenhaltungen:
- EP-A- 1 084 655
- DE-U- 9 208 609
- DE-U- 9 401 168
- GB-A- 2 087 715
- US-A- 5 364 180

## Beschreibung

Die Erfindung betrifft eine Befestigungsanordnung nach dem Oberbegriff des Anspruches 1, vgl. z.B. EP-A-1 084 655 (Stand der Technik gemäß Art. 54(3) EPÜ).

Aus der DE 93 11 493 U1 ist ein Schubladenbausatz bekannt, bei dem eine Schubladenzarge einerseits mit einem Schubladenboden und andererseits mit einer Schiene einer Ausziehführung verbunden ist. Die Schubladenzarge ist als Hohlprofil ausgebildet, wobei in dem Innenraum ein Adapter zum Stützen der Seitenwände vorgesehen ist. Diese Art von Schubladenbausätzen ist aufwendig herzustellen, da für die rechte und linke Seite der Schublade getrennte Schubladenzargen gefertigt werden müssen. Außerdem muß für unterschiedlich große Schubladenzargen eine völlig neue Fertigung angesetzt werden, was die Fertigungskosten in die Höhe treibt.

Aus der EP 124 059 B1 ist eine Schublade bekannt, bei der die Seitenwände an dem Schubladenboden montiert sind und die Laufbahnen für eine Ausziehführung ausbilden. Die Schubladenseitenwände sind dabei als Blechprofile mit inneren und äuβeren Seitenstegen ausgebildet, die mit vorderen Frontplattenhalterungen verschraubt sind. Die Frontplattenhalterung ist jeweils mit einer Frontplatte und einer Reling verbunden, die oberhalb des Seitensteges montiert ist. Diese Schublade besteht somit aus vielen Einzelteilen, die mühsam aneinander montiert werden müssen, und die aufeinander abgestimmt sind, d.h. ein modulartiges Zusammenfügen der Einzelteile ist nicht vorgesehen. Dadurch sind mit den Einzelteilen jeweils nur ein Typ einer Schublade herstellbar, der in der Form und Höhe der Seitenwände vorbestimmt ist.

Es ist daher Aufgabe der vorliegenden Erfindung eine Befestigungsanordung für Seitenwände von Schubkästen zu schaffen, die modulartig für verschiedene Seitenwandgrößen und Formen anpaßbar ist. Dabei sollen Seitenwandelemente einsetzbar sein, die sowohl auf der rechten als auch auf der linken Seite der Schublade eingesetzt werden können. Ferner soll die Befestigungsanordnung kostengünstig herstellbar sein.

Diese Aufgabe wird mit einer Befestigungsanordnung mit den Merkmalen des Anspruches 1 gelöst.

Wenn die Befestigungsanordnung mehrere mit einer Schiene einer Ausziehführung verbindbare Befestigungselementen umfasst, die Aufnahmen für eine lösbare Verbindung mit Seitenwand - oder Abdeckelementen aufweisen, und diese Abdeckelemente wiederum Befestigungseinrichtungen zur Anbringung von Verbindungselementen, wie einer Reling oder anderen Formelementen, aufweisen, können mit einer Befestigungsanordnung mehrere Schubkastentypen gefertigt werden, die in ihrer Form, der Bauhöhe und im Design voneinander abweichen können. Diese modulartige Bauweise hat den Vorteil, daß nur wenige Bauteile hergestellt und gelagert werden müssen, um ein Schubkastensortiment zu fertigen. Jedes Halteteil eines Befestigungselementes kann zur Fixierung von Seitenwandelementen z.B. mindestens zwei an gegenüberliegenden Seiten liegende Aufnahmen besitzen, so daß die Möglichkeit besteht, unterschiedliche Seitenwandelementen in Form und Farbe vorzusehen. Zusätzlich läßt sich an dem Halteteil ein Aufsatz anbringen, um beispielsweise die Höhe der Seitenwand zu verändern.

Für eine schnelle Montage der Befestigungsanordnung sind die Verbindungselemente vorzugsweise an den Abdeckelementen über Rastmittel gehalten. Es ist auch möglich Klemm- oder andere Befestigungsmittel einzusetzen.

Um dem Schubkasten ein ansprechendes äußeres Erscheinungsbild zu geben, sind die Abdeckelemente aus Hohlprofilen gebildet, die die Befestigungselemente zumindest teilweise umgreifen. Insbesondere für hohe Schubkästen ist es dabei vorteilhaft, wenn die Befestigungselemente einen oberen Aufsatz aufweisen und die Befestigungselemente im unteren Bereich über Abdeckprofile miteinander verbunden sind und der Aufsatz jeweils von einem Abdeckelement umschlossen ist.

Um im Innenraum des Schubkastens Verbindungselemente vorsehen zu können, weisen die nach innen gerichteten Seitenwände ein Abdeckprofil auf, an dem Profilierungen zur Montage eines in der Schublade anzuordnenden Unterteilungssystems vorgesehen sind. Diese Profilierungen können dabei aus Vertiefungen, Öffnungen, Sicken oder anderen Rast- oder Klemmmitteln gebildet sein.

Für eine einfache Montage der Befestigungsanordnung sind vorzugsweise an einem Abdeckelement auch Führungsmittel zur Montage einer Rückwand eines Schubkastens vorgesehen.

Die Erfindung wird nachfolgend anhand mehrerer Ausführungsbeispiele mit Bezug auf die beigefügten Zeichnungen näher erläutert. Es zeigen:
- Figur 1: eine perspektivische Ansicht eines ersten Ausführungsbeispieles einer Befestigungsanordnung;
- Figur 2: eine perspektivische Ansicht der Befestigungsanordnung der Figur 1 mit weiteren Verbindungselementen;
- Figur 3: eine perspektivische Ansicht der Befestigungsanordnung nach den Figuren 1 und 2;
- Figur 4: eine perspektivische Ansicht einer Befestigungsanordnung mit einem Aufsatz;
- Figur 5: eine perspektivische Ansicht der Befestigungsanordnung der Figur 4 von der anderen Seite;
- Figur 6: eine perspektivische Ansicht eines Schubkastens während der Montage;
- Figur 7: eine perspektivische Ansicht eines erfindungsgemäßen Schubkastens ohne Frontblende;
- Figur 8: eine Vorderansicht des Schubkastens der Fig. 7;
- Figur 9: eine perspektivische Ansicht eines an dem Schubkasten der Fig. 7 montierbaren Verbindungselementes;
- Figur 10: eine perspektivische Ansicht eines Ausführungsbeispieles eines Schubkastens ohne Frontblende, und
- Figur 11: eine Vorderansicht des Schubkastens der Fig. 10.

Eine Befestigungsanordnung besitzt einen aus Metall bestehendes Befestigungselement 1, das mit einer Schiene einer Ausziehführung verbindbar ist. An dem Befestigungselement 1 aus Metall ist ein Halteteil 2 aus Kunststoff angegossen. Das Halteteil 2 besitzt mehrere sich nach oben erstreckende Arme 3, die an ihrem freien Ende einen gewölbten Abschnitt aufweisen. Ferner sind an dem Halteteil 2 mehrere Vorsprünge 4 ausgebildet, die sich von dem Hauptkörper des Halteteils 2 schräg nach oben erstrecken. Zwischen jedem Arm 3 und dem darunterliegenden Vorsprung 4 ist so eine Aufnahme gebildet, die sich von der äußeren seitlichen Öffnung nach innen bis zu einer Wand des Halteteils 2 erweitert. Das Halteteil 2 ist mit vier Armen 3 und Vorsprüngen 4 versehen, so daß auf jeder Seite des Halteteils 2 zwei Aufnahmen gebildet sind.

Zur Befestigung einer Frontblende einer Schublade ist das Halteteil 2 mit einem Kopf 5 und einer Exzentervorrichtung 6 versehen, mittels denen ein mit einer Frontblende verbindbares Befestigungsteil 8 verstellt und arretiert werden kann. Zur Arretierung ist ein Exzenterhebel 9 vorgesehen.

In den Figuren 4 und 5 ist ein Aufsatz 10 auf das Halteteil 2 an dem Befestigungselement 1 gesteckt. Hierfür sind Stifte 17 vorgesehen, die jeweils an einem Arm 3 anliegen, wobei zwischen zwei sich schräg gegenüberliegenden Armen 3 ein Schlitz ausgebildet ist. Um eine gute Stabilität der Befestigung des Aufsatzes 10 zu gewährleisten, umgibt eine in einem Fortsatz 11 gebildete Nut formschlüssig einen Steg 7 des Halteteils 2. Seitlich sind an dem Aufsatz 10 Verstärkungsrippen 12 angeordnet, die im unteren Bereich auch als Anlage für Seitenwandelemente dienen können. Am oberen Ende des Aufsatzes 10 sind Arme 13 und Vorsprünge 14 ausgebildet, die zwischen sich Aufnahmen zur Befestigung von Seitenwandelementen ausbilden. Wie auch das Halteteil 2 ist der Aufsatz 10 mit einem Kopf 15, einer Exzentervorrichtung 16 ausgerüstet, die zur Verstellung und Arretierung einer Frontblende mittels eines Verbindungsteils 18 und eines Exzenterhebels 19 dienen.

Die Arme 13 sind versetzt zueinander angeordnet und bilden zwischen sich einen vertikal verlaufenden Schlitz aus, in dem ein weiterer Aufsatz 10 eingreifen kann, um die Befestigungsanordnung in vertikaler Richtung zu verlängern. Seitlich zu den Armen 13 ist ein Steg am Aufsatz 10 ausgebildet, an dem ein Fortsatz 11 eines weiteren Aufsatzes eingreifen kann.

In Figur 6 ist ein Schubkasten mit einer Befestigungsanordnung dargestellt. An einer Schiene 30 einer Ausziehführung sind drei Befestigungselemente 1 angebracht und beispielsweise mit dieser vernietet. Die Befestigungselemente 1 sind mittels nicht dargestellter Zapfen mit einem Schubboden 31 verbunden, so daß der Schubboden 31 mit den Befestigungselementen 1 zusammen bewegbar ist. An der Vorderseite des Schubkastens ist eine Frontblende mittels der Verbindungsteile 8 an den beiden vorderen Befestigungselementen 1 angebracht.

Damit der Schubkasten ein ästhetisches Äußeres besitzt und leicht zu reinigen ist, ist ein inneres Seitenwandelement 21 an der Innenseite der Schublade vorgesehen. An der Außenseite der Schublade ist ein äußeres Seitenwandelement 22 vorgesehen, das zusammen mit dem inneren Seitenwandelement 22 in den durch die Arme 3 und Vorsprünge 4 gebildeten Aufnahmen gesteckt und fixiert ist, so daß nach auβen hin nur ein Schlitz an der Innenseite des Schubkastens ausgebildet ist.

In den Figuren 7 und 8 ist ein Schubkasten mit einer erfindungsgemäßen Befestigungsanordnung mit einem Aufsatz 10 im montierten Zustand gezeigt. Ein Befestigungselement 1 ist mit einer nicht dargestellten Schiene einer Ausziehführung verbunden. In die am Halteteil ausgebildeten inneren Aufnahmen greifen ein inneres Seitenelement 41 und ein äußeres Seitenwandelement 42 ein. Die Seitenwandelemente 41 und 42 besitzen entsprechende Wölbungen, die ein festes Anliegen in der durch die Arme 3 und Vorsprünge 4 gebildeten Aufnahme gewährleisten. Die Unterkante des inneren Seitenwandelementes 41 liegt an einem Schubboden 31 an. Der nach oben hervorstehende Aufsatz 10 ist von einem Abdeckelement 43 umschlossen, von dem nach vorne hin zur Frontblende das Verbindungsteil 18 hervorsteht. Das Abdeckelement 43 kann aus zwei Halbschalen bestehen, die durch angeformte Rastmittel nach dem Zusammendrücken zusammengehalten werden. Auch können die Halbschalen durch Filmscharniere miteinander verbunden sein, so dass ein einteiliges Gebilde entsteht. Im unteren Bereich kann das Abdeckelement 43 mit Vorsprüngen oder Rastlippen 46, 47 versehen sein, die eine belastbare Verbindung mit den Seitenelementen 41, 42 oder dem Aufsatz 10 herstellen. Um die Frontblende ausrichten zu können, sind an dem Aufsatz 10 und dem Befestigungselement 1 Verstelleinrichtungen vorgesehen, die von der Außenseite des Schubkastens her zugänglich sind, in dem in dem Seitenwandelement 42 und dem Abdeckelement 43 Aussparungen vorgesehen sind, die durch Abdeckkappen 44 und 45 verschlossen sind. Die Abdeckkappen 44 und 45 könen über Rastverbindungen an dem Seitenwandelement 42 und dem Abdeckelement 43 gehalten sein. Die Abdeckkappen 44, 45 können - wie Fig. 3 zeigt - zugleich Betätigungshandhabe für den Exzenterhebel 9 sein.

Im rückwärtigen Bereich des Schubkastens ist ein weiteres Abdeckelement 50 vorgesehen, das an einem Aufsatz 10 eines Befestigungselementes 1 montiert ist. Zwischen dem Abdeckelement 43 und dem Abdeckelement 50 ist eine Reling 49 angeordnet, die zwischen Vorsprüngen 48 an dem Abdeckelement 43 und 50 festgeklemmt ist. Die Reling 49 kann auch über Rastverbindungen oder andere Befestigungsmittel an den Abdeckelementen 43 und 50 gehalten sein. Gleiches kann für das Abdeckelement 50 gelten.

Der Schubkasten ist um eine mittlere Ebene symmetrisch ausgebildet. Im hinteren Bereich ist ein Rückwand 40 zwischen zwei Abdeckelementen 50 montiert. Die Rückwand 40 kann dabei wie die Reling 49 zwischen Vorsprüngen aufgenommen und festgeklemmt sein. Die Rückwand 40 kann durch die Fixierung an den Abdeckelementen 50 auf dem Boden 31 aufliegen oder an diesem befestigt sein.

Die Seitenwandelemente 41 sind in regelmäßigen horizontalen Abständen mit zwei übereinander angeordneten Vertiefungen 51 versehen, die in das Metallblech des Seitenwandelementes 41 eingeprägt sind. In die Vertiefungen 51 lassen sich Vorsprünge eines nicht näher dargestellten Unterteilungssystems einfügen, so daß z.B. Querleisten in dem Schubkasten fixiert werden können. Statt der Vertiefungen 51 können auch Öffnungen in dem Seitenwandelement 41 ausgestanzt sein, oder es können Sicken ausgeformt sein, zwischen die Unterteilungen eingeschoben werden können. Ebenso können an der Rückwand 40 Profilierungen zur Fixierung des Unterteilungssystems ausgebildet sein.

In Fig. 9 ist ein Seitenwandelement 52 gezeigt, das statt der Reling 49 bei dem in Fig. 7 und 8 gezeigten Schubkasten eingesetzt werden kann. An dem Seitenwandelement 52 sind Vorsprünge 53 ausgebildet, die zwischen die Vorsprünge 48 an den Abdeckelementen 43 und 50 festklemmbar sind. Durch den Einsatz des Seitenwandelementes 52 erhält der Schubkasten eine etwas geschlossenere Form. Natürlich sind hier auch viele andere Gestaltungsformen denkbar, je nach dem, ob die Seitenwände völlig geschlossen oder durchbrochen gestaltet werden sollen.

In den Fig. 10 und 11 ist eine weitere Ausführungsform eines nicht - erfindungsgemäßen Schubkastens gezeigt. An einem Schubboden 31 sind beidseitig mehrere Befestigungselemente 1 montiert, an denen Seitenwandelemente 61 und 63 festgeklemmt sind. In dem Seitenwandelement 63 ist eine Aussparung vorgesehen, um die Frontblende des Schubkastens über ein an einem Zapfen 65 angreifenden Werkzeug verstellen zu können. Die Aussparung ist mit einer Abdeckkappe 64 mittels Rastverbindung verschlossen. Auch die Abdeckkappe 64 kann - wie vorstehend erwähnt - als Betätigungshandhabe für den Exzenterhebel 9 dienen. In den Seitenwandelementen 61 sind Vertiefungen 62 ausgebildet, an denen ein nicht dargestelltes Unterteilungssystem fixiert werden kann. Zwischen den beiden Seitenwandelementen 61 ist eine Rückwand 60 montiert.

Gemäß den dargestellten Ausführungsbeispielen ist es mit der erfindungsgemäßen Befestigungsanordnung möglich, modulartig unterschiedliche Seitenwandelemente für einen Schubkasten vorzusehen, so daß mit ein und derselben Befestigungsanordnung und wenigen Standardbauteilen verschiedene Schubkästen gebildet werden können. Die Schubkästen können dabei sowohl in der Höhe variieren, wenn ein oder mehrere Aufsätze 10 vorgesehen werden als auch im Design. Dies ermöglicht eine äußerst flexible Gestaltung der Seitenwandelemente, ohne daß die Kosten für die Befestigungsanordnung durch die Vielzahl an Baureihen erhöht würden. Da die Seitenwandelemente teilweise symmetrisch ausgebildet sind, können sie sowohl für die rechte als auch die linke Schubladenseite eingesetzt werden. Der universelle Einsatz verschiedener Seitenwandelemente an unterschiedlichen Positionen einer Schublade verringert dabei die Herstellungs- und Lagerkosten.

## Patentansprüche

1. Befestigungsanordnung für Seitenwandelemente von Schubkästen, mit mehreren mit einer Schiene (30) einer Ausziehführung verbindbaren Befestigungselementen (1, 10), die Aufnahmen für eine lösbare Verbindung mit Seitenwand- oder Abdeckelementen (41, 42, 43, 50) aufweisen, **dadurch gekennzeichnet, dass** die Abdekkelemente (43, 50) Befestigungseinrichtungen (48) zur Anbringung von Verbindungs- oder Seitenwandelementen (40, 49, 52, 60) aufweisen.

2. Befestigungsanordnung nach Anspruch 1, **dadurch gekennzeichnet, dass** die Verbindungselemente (40, 49, 53, 60) an den Abdeckelementen (41, 42, 43, 50, 62) über Rastmittel gehalten sind.

3. Befestigungsanordnung nach Anspruch 1 oder 2, **dadurch gekennzeichnet, dass** die Abdeckelemente (43, 50) aus Hohlprofilen gebildet sind, die die Befestigungselemente (1) zumindest teilweise umgreifen.

4. Befestigungsanordnung nach Anspruch 3, **dadurch gekennzeichnet, dass** die Abdeckelemente (43, 50) als zusammensteckbare oder zusammenklappbare Halbschalen ausgebildet sind.

5. Befestigungsanordnung nach Anspruch 4, **dadurch gekennzeichnet, dass** die Halbschalen Rastmittel aufweisen, welche die Hälften im zusammengeklappten Zustand zusammenhalten.

6. Befestigungsanordnung nach Anspruch 4, **dadurch gekennzeichnet, dass** die Halbschalen durch ein Filmscharnier miteinander verbunden sind.

7. Befestigungsanordnung nach einem der Ansprüche 1 bis 6, **dadurch gekennzeichnet, dass** die Befestigungselemente (1) einen oberen Aufsatz (10) aufweisen und die Befestigungselemente im unteren Bereich über Abdeckprofile (41, 42, 61, 63) miteinander verbunden sind und der Aufsatz (10) jeweils von einem Abdeckelement (43, 50) umschlossen ist.

8. Befestigungsanordnung nach einem der Ansprüche 1 bis 7, **dadurch gekennzeichnet, dass** die nach innen gerichteten Seitenwände ein Abdeckprofil (41, 61) aufweisen, an dem Profilierungen zur Montage eines in dem Schubkasten anzuordnenden Unterteilungssystems vorgesehen sind.

9. Befestigungsanordnung nach einem der Ansprüche 1 bis 8, **dadurch gekennzeichnet, dass** an einem Abdeckelement (50) Führungsmittel zur Montage einer Rückwand (40) eines Schubkastens vorgesehen sind.

10. An einer Ausziehführung mittels seitlicher Befestigungselementen montierbarer Schubkasten **durch gekennzeichnet, dass** der Schubkasten eine Befestigungsanordnung nach einem der vorhergehenden Ansprüche umfaßt.

## Claims

1. Fastening arrangement for side-wall elements of drawers, having a plurality of fastening elements (1, 10) which can be connected to a rail (30) of a pull-out guide and have mounts for a releasable connection to side-wall or covering elements (41, 42, 43, 50), **characterized in that** the covering elements (43, 50) have fastening devices (48) for fitting connecting or side-wall elements (40, 49, 52, 60).

2. Fastening arrangement according to Claim 1, **characterized in that** the connecting elements (40, 49, 53, 60) are retained on the covering elements (41, 42, 43, 50, 62) via latching means.

3. Fastening arrangement according to Claim 1 or 2, **characterized in that** the covering elements (43, 50) are formed from hollow profiles which engage, at least in part, around the fastening elements (1).

4. Fastening arrangement according to Claim 3, **characterized in that** the covering elements (43, 50) are designed as half-shells which can be plugged or swung together.

5. Fastening arrangement according to Claim 4, **characterized in that** the half-shells have latching means which hold the halves together in the swung-together state.

6. Fastening arrangement according to Claim 4, **characterized in that** the half-shells are connected to one another by a film hinge.

7. Fastening arrangement according to one of Claims 1 to 6, **characterized in that** the fastening elements (1) have a top attachment (10) and the fastening elements, in the bottom region, are connected to one another via covering profiles (41, 42, 61, 63) and the attachment (10) is enclosed by a covering element (43, 50) in each case.

8. Fastening arrangement according to one of Claims 1 to 7, **characterized in that** the inwardly directed side walls have a covering profile (41, 61) on which are provided profilings for installing a partition system which is to be arranged in the drawer.

9. Fastening arrangement according to one of Claims 1 to 8, **characterized in that** guide means for installing a rear wall (40) of a drawer are provided on a covering element (50).

10. Drawer which can be installed on a pull-out guide by means of lateral fastening elements, **characterized in that** the drawer comprises a fastening arrangement according to one of the preceding claims.

## Revendications

1. Système de fixation pour éléments de parois latérales de tiroirs, comprenant plusieurs éléments de fixation (1, 10) susceptibles d'être reliés à un rail (30) d'un système de guidage téléscopique, éléments qui présentent des évidements destinés à une liaison détachable avec des éléments de parois latérales ou des éléments de recouvrement (41, 42, 43, 50), **caractérisé en ce que** les éléments de recouvrement (43, 50) présentent des dispositifs de fixation (48) permettant le montage d'éléments de liaison ou d'éléments de parois latérales (40, 49, 52, 60).

2. Système de fixation selon la revendication 1, **caractérisé en ce que** les éléments de liaison (40, 49, 53, 60) sont maintenus sur les éléments de recouvrement (41, 42, 43, 50, 62) par des moyens d'enclenchement.

3. Système de fixation selon la revendication 1 ou 2, **caractérisé en ce que** les éléments de recouvrement (43, 50) sont constitués par des profilés creux qui entourent, au moins partiellement, les éléments de fixation (1).

4. Système de fixation selon la revendication 3, **caractérisé en ce que** les éléments de recouvrement (43, 50) sont conformés en demi-coques susceptibles d'être emboîtées ou rabattues l'une sur l'autre.

5. Système de fixation selon la revendication 4, **caractérisé en ce que** les demi-coques présentent des moyens d'enclenchement qui maintiennent les moitiés à l'état rabattu l'une sur l'autre.

6. Système de fixation selon la revendication 4, **caractérisé en ce que** les demi-coques sont reliées par une charnière en film.

7. Système de fixation selon l'une des revendications 1 à 6, **caractérisé en ce que** les éléments de fixation (1) présentent une partie en saillie (10) supérieure et **en ce que** les éléments de fixation, dans la zone inférieure, sont reliés par des profilés de recouvrement (41, 42, 61, 63) et **en ce que** la partie en saillie (10) est, à chaque fois, entourée par un élément de recouvrement (43, 50).

8. Système de fixation selon l'une des revendications 1 à 7, **caractérisé en ce que** les parois latérales orientées vers l'intérieur présentent un profilé de recouvrement (41, 61) sur lequel sont prévus des éléments profilés destinés au montage d'un système de compartiments à insérer dans le tiroir.

9. Système de fixation selon l'une des revendications 1 à 8, **caractérisé en ce que** sont prévus, sur un élément de recouvrement (50), des moyens de guidage pour le montage d'une paroi arrière (40) d'un tiroir.

10. Tiroir susceptible d'être monté, au moyen d'éléments de fixation latéraux, sur un système de guidage téléscopique, **caractérisé en ce que** le tiroir comprend un système de fixation selon l'une des revendications précédentes.
